# FASCICULE DE BREVET EUROPEEN

(11) **EP 3 687 703 B1**
(45) Date de publication et mention de la délivrance du brevet: **22.12.2021**
(21) Numéro de dépôt: 17794359.4
(22) Date de dépôt: 29.09.2017
(51) Int. Cl.: B05B 11/00, A45D 34/04, B05B 1/06, B65D 83/30, B65D 83/28

(54) **TETE DE DISTRIBUTION ET D'APPLICATION**
SPENDER- SOWIE AUFTRAGS-KOPF
DISPENSING AND APPLICATION HEAD

(43) Date de publication de la demande: 05.08.2020
(73) Titulaire: APTAR France SAS, 27110 Le Neubourg (FR)
(72) Inventeur: PEREZ, Emmanuel, 27520 Boissey-Le-Chatel (FR); MOREAU, Francis, 76300 Sotteville Les Rouen (FR); BRISEMUR, Benoît, 27170 Bernay (FR)
(74) Mandataire: CAPRI
(86) Numéro de dépôt international: PCT/FR2017/052681
(87) Numéro de publication internationale: WO 2019/063888

(56) Documents cités:
- EP-A1- 3 130 251
- WO-A1-2015/015108
- WO-A2-2006/106256
- FR-A1- 2 852 933
- KR-A- 20140 122 494
- KR-B1- 101 778 581

## Description

La présente invention concerne une tête de distribution et d'application destinée à être associée à une unité de distribution, telle qu'une pompe, une valve, un tube souple, etc. La tête comprend un talon de raccordement destiné à être raccordé à l'unité de distribution, un noyau de montage raccordé au talon de raccordement, et un patin d'application de produit fluide destinée à venir en contact d'une surface cible, telle que la peau, pour appliquer le produit fluide sur la surface cible. Le patin d'application est monté sur le noyau de montage. La tête définit également un canal de distribution qui traverse le talon de raccordement et le noyau de montage et qui définit un orifice de distribution. La présente invention définit également un distributeur de produit fluide comprenant une telle tête de distribution et d'application. Les domaines d'application privilégiés de la présente invention sont ceux de la cosmétique, de la pharmacie ou encore de la parfumerie.

Dans l'art antérieur, on connaît déjà le document US7883287 qui décrit un patin d'application monté sur un noyau de montage qui est raccordé à un talon de raccordement monté sur un réservoir de produit fluide. Le noyau et le talon sont traversés par un canal de distribution de produit fluide qui débouche au niveau d'un orifice de distributeur formé au niveau du patin. Afin d'éviter tout contact entre le produit fluide et le patin au niveau du canal de distribution, le noyau comprend un insert plastique qui traverse le patin et qui définit le canal de distribution.

Dans l'art antérieur, on connaît aussi le document US9277798 qui décrit un patin en Zamac^{®} qui est traversé par un canal de distribution en produit fluide. Le patin présente une épaisseur minimale au niveau du canal, afin de faciliter le traitement de surface du patin.

De ces deux documents de l'art antérieur, on peut constater qu'il est compliqué de faire passer le canal de distribution à travers le patin d'application.

Dans l'art antérieur, on connaît également le document US9498042 qui décrit une tête de distribution et d'application comprenant un noyau de montage et un patin d'application monté sur le noyau. Un canal de distribution de produit fluide traverse le noyau et débouche au niveau d'un orifice de distributeur formé au niveau du noyau, en éloignement du patin.

De ce document de l'art antérieur, on peut constater qu'il est également compliqué de faire passer le canal de distribution à côté du patin d'application. En effet, il faut décaler ou dévoyer le canal de distribution pour éviter le patin d'application.

Dans l'art antérieur, on connaît également le document FR2852933 A1.

Le but de la présente invention est de remédier aux inconvénients précités de l'art antérieur en définissant une tête de distribution et d'application dont l'architecture facilite à la fois la formation du canal de distribution et la conception du patin d'application, sans pour autant compliquer l'opération de montage du patin sur le noyau.

Pour ce faire, la présente invention propose que le canal de distribution comprenne un tronçon de sortie qui est formé conjointement par le noyau de montage et le patin d'application de produit fluide. Ainsi, le tronçon de sortie longe à la fois un bord externe du patin et un bord externe du noyau. On peut également dire que le tronçon de sortie comprend des parois internes opposées qui sont respectivement formées par le noyau de montage et le patin d'application de produit fluide. Le tronçon de sortie est formé entre le noyau et le patin. Il n'est réalisé que lorsque le patin est monté sur le noyau. Ainsi, un simple espace entre le noyau et le patin suffit à former le tronçon de sortie. De ce fait, le patin peut se présenter sous la forme d'une pièce massive qui n'est traversée par aucun passage. Son traitement de surface s'en trouve grandement facilité, puisqu'il n'y a aucun endroit difficile d'accès, comme c'est le cas avec un passage traversant. Au niveau du noyau de montage, la formation du canal de distribution est également plus simple, puisqu'il suffit de longer le patin, et non plus de le contourner, comme c'est le cas dans le document US9498042.

Selon une caractéristique avantageuse, l'orifice de distribution est formé conjointement par le noyau de montage et le patin d'application de produit fluide. Ainsi, le tronçon de sortie débouche entre le noyau et le patin.

Selon un mode de réalisation avantageux, l'orifice de distribution s'étend sur la périphérie externe du patin d'application de produit fluide. L'orifice de distribution peut être annulaire et ainsi s'étendre tout autour du patin d'application de produit fluide. Le noyau de montage et le patin d'application de produit fluide peuvent venir en contact étanche au niveau de l'orifice de distribution de manière à former une fente auto-jointante qui s'ouvre avec le produit fluide sous pression. Dans ce cas, le noyau peut être réalisé avec un matière souple qui va se déformer sous la pression exercée par le produit fluide. Il est également envisageable de réaliser un patin d'application avec un matériau souple.

Selon un autre aspect intéressant de l'invention, le talon de raccordement et le noyau de montage définissent un axe longitudinal X, le canal de distribution comprend un tronçon axial qui traverse le talon de raccordement et le noyau de montage en s'étendant le long de l'axe longitudinal X. Ainsi, le tronçon axial peut à la fois être centré et rectiligne, ce qui facilite sa formation, notamment par moulage à l'aide d'une simple broche droite. Le tronçon axial se raccorde ensuite en aval au tronçon de sortie, formé entre le noyau et le patin.

Selon un mode de réalisation pratique, le noyau de montage peut former un logement de réception, avantageusement par encliquetage, pour le patin d'application de produit fluide. Avantageusement, le patin d'application de produit fluide peut présenter une symétrie de révolution. Aucune orientation du patin n'est ainsi nécessaire lors de son montage sur le noyau.

Selon l'invention revendiquée, le talon de raccordement et le noyau de montage définissent un axe longitudinal X, le canal de distribution s'étendant le long de l'axe longitudinal X du talon de raccordement jusqu'à l'orifice de distribution.

Avantageusement, la tête définit un axe longitudinal X qui s'étend au moins à travers le talon de raccordement et le noyau de montage, le patin d'application étant rapporté et monté mécaniquement sur le noyau de montage selon un axe de montage qui s'étend transversalement par rapport à l'axe principal.

Selon un mode de réalisation préféré, le patin d'application est réalisé en un matériau caloporteur, tel que du métal ou de la céramique, ayant avantageusement une densité supérieure à 2, pour conférer une sensation de froid au contact de la peau. Les matériaux ayant une densité de 4 à 8 sont les plus efficaces.

Selon un mode de réalisation pratique, le noyau de montage est raccordé au talon de raccordement par l'intermédiaire d'une section de liaison souple qui est également traversée par le canal de distribution. On peut aussi considérer que cette section souple est formée par le talon ou le noyau, ou les deux conjointement. Cette section souple peut se présenter très simplement sous la forme d'un rétrécissement, apte à conférer une capacité de déformation.

Avantageusement, le noyau de montage et le talon de raccordement sont réalisés de manière monobloc et sont avantageusement traversés uniquement par le canal de distribution. Une réalisation par bi-injection est possible.

L'esprit de l'invention réside dans le fait de réaliser une partie du canal de distribution, et au moins l'orifice de distribution, entre le noyau et le patin, de manière faciliter la réalisation et le traitement de surface du patin et à faciliter la formation du canal de distribution à travers le talon et le noyau. Lorsque le patin procure un effet thermique (chaud ou froid), le produit fluide est mis en température, du fait que le tronçon de sortie longe le patin.

L'invention sera maintenant plus amplement décrite en référence aux dessins joints, donnant à titre d'exemple non limitatif un mode de réalisation de l'invention.

Sur les figures :
La figure 1A est une vue en section transversale verticale schématique à travers un distributeur selon une première variante ne faisant pas partie de l'invention revendiquée,
La figure 1B est une vue de face du distributeur de la figure 1A,
La figure 2A est une vue en section transversale verticale à travers de la tête du distributeur des figures 1A et 1B,
La figure 2B est une vue de côté de la tête de la figure 2A,
La figure 2C est une vue en perspective de la tête des figures 2A et 2B,
La figure 3A est une vue en coupe transversale verticale éclatée de la tête des figures 2A, 2B et 2C,
La figure 3B est une vue en en perspective éclatée de la tête de la figure 3A,
La figure 4A est une vue en perspective d'une tête de distribution selon un mode de réalisation de l'invention,
La figure 4B est une vue en en perspective éclatée de la tête de la figure 4A,
La figure 5A est une vue en coupe transversale verticale à travers une tête de distribution et d'application selon une seconde variante ne faisant pas partie de l'invention revendiquée,
La figure 5B est une vue en en perspective simplifiée de la tête de la figure 5A,
La figure 6A est une vue en coupe transversale verticale à travers une tête de distribution et d'application selon une troisième variante ne faisant pas partie de l'invention revendiquée,
La figure 6B est une vue en perspective simplifiée de la tête de la figure 6A, et
La figure 7 est une vue en perspective simplifiée d'une quatrième variante ne faisant pas partie de l'invention revendiquée.

On se réfèrera tout d'abord aux figures 1A et 1B pour décrire très globalement la structure du distributeur de produit fluide selon une première variante ne faisant pas partie de l'invention revendiquée. Le distributeur comprend essentiellement trois éléments constitutifs, à savoir un réservoir de produit fluide 1, une unité de distribution 2, qui est ici une pompe à actionnement latéral, et une tête de distribution 3 constituée d'un embout 4 associé à un patin d'application 5.

Le réservoir de produit fluide 1 peut être de toute nature (avec ou sans reprise d'air), de toute forme et réalisée dans des matériaux divers appropriés (souple ou rigide). Dans le domaine de la cosmétique, il est fréquent d'utiliser un réservoir particulier, tel que représenté sur la figure 1A, comprenant un fût de coulissement cylindrique 10 associé à un piston suiveur 12 qui se déplace dans le fût 10 à mesure que du produit fluide en a été extrait. Ce type de réservoir permet de conserver le produit fluide hors de contact de l'air extérieur. Le piston suiveur 12 est disposé à une extrémité du fût 10 lorsque le réservoir est rempli, qui est opposé à l'autre extrémité du fût formant un col 11 définissant une ouverture faisant communiquer l'intérieur du réservoir avec l'extérieur. Il s'agit là d'une conception tout à fait classique pour un réservoir du type piston suiveur, mais d'autres types de réservoir peuvent être mis en œuvre sans pour autant sortir du cadre de l'invention.

La pompe 2 est une pompe à actionnement latéral comprenant un corps de pompe 20 définissant à son extrémité inférieure une entrée de produit fluide 21 en communication avec le réservoir 1. La pompe 2 comprend un clapet d'entrée 22 et un clapet de sortie 23 entre lesquels est formée une chambre de pompe 24 comprenant une paroi d'actionnement latéral 25 permettant de réduire le volume interne de la chambre 24. Il est à noter que la sortie 26 de la pompe 2 est fixe et située dans l'axe de la pompe et du distributeur. D'autres types de pompe peuvent également être utilisées dans le cadre de l'invention. On peut même utiliser une valve ou un tube souple à la place de la pompe.

La tête 3 est montée sur la sortie 26 de la pompe 2, de sorte qu'elle ne subit aucun déplacement lors de l'actionnement de la pompe 2 par le poussoir latéral 25. Comme susmentionné, la tête de distribution 3 comprend un embout 4 associé à un patin d'application 5. L'embout 4 présente un axe majeur longitudinal X et est avantageusement réalisé de manière monobloc. Il comprend un talon de raccordement 4t, une section de liaison 4l et un noyau de montage 4n pour le patin d'application 5. La section de liaison 4l est optionnelle ou peut être considérée comme faisant partie intégrante du talon 4t et/ou du noyau 4n. Cette section de liaison 4l peut être rigide ou déformable, notamment du fait qu'elle forme un rétrécissement entre le talon et le noyau. Lorsqu'elle est déformable, cela permet de conférer un certain degré de liberté de mouvement au patin 5. Le talon de raccordement 4t forme un manchon de raccordement 41 qui est engagé à force ou par encliquetage dans la partie supérieure de la pompe 2 qui définit la sortie 26.

L'embout 4 est réalisée en matière plastique (PE ou PP par exemple), alors que le patin d'application 5 est avantageusement réalisé en un matériau caloporteur dur ou rigide, tel que du métal, de la céramique, un matériau minéral etc., apte à conférer une sensation de froid au contact de la peau. De préférence, la pièce 5 présente une épaisseur de paroi importante pour augmenter son inertie thermique. La densité du matériau caloporteur est supérieure à 2 et de préférence comprise entre 4 et 8. On peut également envisager d'utiliser un patin 5 réalisé en un matériau souple, comme un élastomère chargé. Un patin non caloporteur, par exemple en PE ou PP peut aussi être mis en œuvre.

Le noyau de montage 4n forme un logement de réception L dans lequel le patin d'application 5 est engagé ou enchâssé. Le logement L comprend une lèvre annulaire souple 43 au niveau de son entrée, ainsi qu'une chambre de fixation 44 au niveau son fond. Entre la chambre 44 et la lèvre 43, le logement définit une paroi tronconique 42 ayant un angle solide de l'ordre de 90°, ou légèrement plus, pour des questions de facilité de démoulage.

Le patin d'application 5 présente avantageusement une symétrie de révolution et une forme similaire à une toupie. Plus précisément, le patin 5 comprend une surface d'application 51, qui peut être plane ou bombée (convexe). Cette surface d'application a la forme d'un disque bombé ou d'un dôme aplati. Le patin comprend également une paroi tronconique 52 de forme similaire ou identique à celle 42 du logement L. Entre la surface d'application 51 et la paroi tronconique 52, le patin forme un chant sensiblement cylindrique 53 contre lequel repose la lèvre souple 43 de manière à créer un contact annulaire étanche. Enfin, le patin 5 comprend un pointeau de fixation 54 qui est engagé à force, collé, soudé ou encliqueté dans la chambre de fixation 44 du logement L.

On peut remarquer sur la figure 2A qu'il subsiste un espace entre les deux parois tronconiques opposées 42 et 52 qui s'étend de la chambre de fixation 44 jusqu'à la lèvre souple 43 qui est en appui étanche contre le chant 53.

La tête de distribution et d'application 3 comprend également un conduit de distribution interne qui permet au produit fluide d'être acheminé de la sortie 26 jusqu'à un orifice de distribution 50, qui est ici formé au niveau du contact étanche entre la lèvre 43 et le chant 53. Cet orifice de distribution 50 s'étend tout autour du patin 5 et présente de ce fait une forme annulaire. Il se comporte telle une fente auto-jointante qui est fermée au repos et qui s'ouvre pour créer un passage de sortie sous la pression exercée par le produit fluide. L'orifice de distribution 50 forme la sortie du canal de distribution C.

En amont de l'orifice de distribution 50, le canal de distribution comprend un tronçon de sortie Cs formé par l'espace entre les deux parois tronconiques opposées 42 et 52.

En amont encore, le canal de distribution comprend un tronçon axial Ca qui s'étend à travers l'embout 3, avantageusement de manière centrée et rectiligne. Le tronçon axial Ca débouche dans le logement L au niveau de la paroi tronconique 42. Ainsi, le produit fluide refoulé sous pression à travers la sortie 26 de la pompe s'écoule à travers le tronçon axial Ca, puis à travers le tronçon de sortie Cs, force la lèvre souple 43 pour ouvrir l'orifice de distribution 50 pour finalement parvenir autour du patin 5.

On peut noter que le tronçon de sortie Cs, ainsi que l'orifice de distribution 50, sont formés conjointement par le noyau de montage 4n et le patin 5. Autrement dit, le tronçon de sortie Cs comprend des parois internes opposées qui sont respectivement formées par le noyau de montage 4n et le patin d'application 5. On peut considérer que l'orifice de distribution 50 constitue la partie ultime ou terminale du tronçon de sortie Cs.

Il faut aussi remarquer que l'embout 4 est d'une conception très simple avec le tronçon axial Ca centré et droit et le logement L largement ouvert et bien orienté pour garantir un démoulage aisé. D'autre part, le patin 5 est totalement symétrique de révolution et ne comporte aucun passage traversant. Ensuite, le tronçon de sortie Cs s'étend sur une surface importante du patin 5, de sorte de le produit fluide peut rapidement prendre la température du patin. Par ailleurs, la lèvre souple 43 fait fonction d'obturateur de sortie, permettant une meilleure conservation du produit fluide dans la tête 3. Enfin, le montage du patin 5 dans le logement L, selon un axe de montage Y qui est transversal à l'axe X, est très facilement automatisable.

En variante, il est possible de se passer de la lèvre souple 43, de sorte que l'orifice de distribution serait alors formé par une fente annulaire ouverte en permanence. Il est également possible de prévoir une lèvre rigide qui est interrompue localement pour former un ou plusieurs orifice(s) de distribution. Le tronçon de sortie Cs est formé entre des parois tronconiques 42 et 52 : on peut prévoir d'autres formes pour les parois opposées, dans la mesure où elles définissent entre elles un espace qui mène du tronçon axial Ca à l'orifice de distribution.

En se référant maintenant aux figures 4A et 4B, on peut voir une tête de distribution et d'application 3a selon un mode de réalisation de l'invention. L'embout monobloc 4a comprend un talon de raccordement 4t et une section de liaison 4l qui peuvent être identiques ou similaires à ceux de la première variante des figures 1A à 3B. Le noyau de montage 4n est différent, en ce qu'il forme une première portion de surface d'application étendue 41a qui est délimitée dans sa partie supérieure par un bord profilé 46, qui présente une échancrure 46a, formant une partie d'un orifice de distribution 50a. Sur la figure 4B, on voit que le noyau 4n comprend un téton de montage 45 pour le patin d'application 5a. Ce téton 45, ainsi que la portion de surface d'application étendue 41a, présente une orientation inclinée par rapport à l'axe longitudinal X de l'embout 3a.

Le patin d'application 5a, dans ce mode de réalisation, se présente sous la forme d'un capot ou capuchon arrondi qui définit intérieurement un logement de montage 55 adapté à recevoir le téton de montage 45. Le patin 5a définit une seconde portion de surface d'application étendue 51a qui est délimité dans sa partie inférieure par un bord profilé complémentaire 56 qui est complémentaire au bord profilé 46 du noyau 4n, excepté au niveau de l'échancrure 46a, où le bord profilé complémentaire 56 est décollée en 56a de l'échancrure 46a pour former une autre partie d'un orifice de distribution 50a. Ainsi, l'orifice de distribution 50a est formé conjointement par le noyau 4n et le patin 5a, dès lors que le patin 5a est rapporté sur le noyau 4n par un mouvement de coulissement le long d'un axe de montage Z qui est orienté de manière transversale par rapport à l'axe longitudinal X.

On peut noter que l'embout 3a est traversé par un canal de distribution Caa (représenté en traits pointillés sur la figure 4A), qui est à la fois centré sur l'axe X et rectiligne d'un bout à l'autre, de sorte que l'orifice de distribution 50a est situé sur l'axe X. D'ailleurs, cet orifice de distribution 50a peut être considéré comme le tronçon de sortie ultime du canal de distribution Caa.

La surface d'application de cette tête 3a est formée conjointement par le noyau 4n et le patin 5a, sensiblement à parts égales. Les bords 46 et 56 se rejoignent de manière à créer une continuité de surface. On peut dire que le patin 5a complète le noyau 4n, ou inversement. Ils forment ensemble une sorte de galet arrondi ne présentant aucune arête vive.

Sur les figures 5A et 5B, on voit une tête de distribution et d'application 3b selon une seconde variante ne faisant pas partie de l'invention revendiquée.

L'embout monobloc 4b comprend un talon de raccordement 4t et une section de liaison 4l qui peuvent être identiques ou similaires à ceux de la première variante et du mode de réalisation. Le noyau de montage 4n comprend un téton de montage 45b pour le patin d'application 5b, ainsi qu'une lèvre souple inférieure 47 qui vient en contact étanche avec un bord inférieur du patin 5b, formant ainsi une fente auto-jointante, comme dans la première variante.

Le patin d'application 5b, dans cette seconde variante ne faisant pas partie de l'invention revendiquée, se présente également sous la forme d'un capot ou capuchon arrondi qui définit intérieurement un logement de montage 55b adapté à recevoir le téton de montage 45b. Le patin 5b et le noyau 4n présentent une orientation inclinée par rapport à l'axe longitudinal de l'embout 4b. Le patin 5a est rapporté sur le noyau 4n par un mouvement de coulissement le long d'un axe de montage qui est orienté de manière transversale par rapport à l'axe longitudinal X.

L'embout 4b est traversé par un tronçon de canal de distribution Cab qui est à la fois centré sur l'axe X et rectiligne. Ce tronçon Cab débouche en aval sur un tronçon de sortie Csb, qui est formé conjointement par le noyau 4n et une face interne du patin 5b. Ce tronçon Csb s'étend vers le bas jusqu'à la lèvre inférieure 47, qui est en appui souple étanche sur le patin 5b. Lorsque du produit fluide sous pression est refoulé à travers la tête 3b, il s'écoule d'abord à travers le tronçon axial Cab, puis à travers le tronçon de sortie Csb et déforme la lèvre 47 qui se décolle du patin 5b pour former un orifice de distribution 50b.

Les figures 6A et 6B montrent une variante de réalisation des figures 5A et 5B. L'embout 3c et le patin 5c peuvent identiques ou similaires à ceux des figures 5A et 5B, excepté que le noyau 4n ne forme plus de lèvre souple 47 en appui étanche sur le patin 5b, mais un bord rigide 47c disposé en éloignement du patin 5c, de manière à former entre eux un orifice de distribution 50c sous la forme d'une fente courbe allongée.

La figure 7 montre une variante de réalisation des figures 6A et 6B, qui se caractérise par le fait que l'orifice de distribution 50d est formé par une dépression locale du patin 5d, qui est hors de contact du noyau.

Dans le mode de réalisation et les variantes ne faisant pas partie de l'invention revendiquée qui viennent d'être décrits, au moins une partie du canal de distribution est formé conjointement par le noyau de montage et le patin applicateur, cette partie de canal pouvant se limiter au seul orifice de distribution, comme dans le mode de réalisation des figures 4A et 4B.

Dans le mode réalisation et les variantes ne faisant pas partie de l'invention revendiquée qui viennent d'être décrits, le canal de distribution ne traverse jamais le patin applicateur, mais le longe. Il est ainsi plus facile de traiter le patin en lui appliquant un revêtement inerte, ce qui est nécessaire, notamment lorsqu'il est réalisé en Zamac^{®}. Etant donné que toutes les surfaces du patin sont des surfaces externes faciles d'accès, le traitement de surface peut être complet et uniforme.

Dans le mode de réalisation et les variantes ne faisant pas partie de l'invention revendiquée qui viennent d'être décrits, le canal de distribution est rectiligne et centré axialement au niveau de l'embout. Dans le mode de réalisation et les variantes ne faisant pas partie de l'invention revendiquée qui viennent d'être décrits, l'orifice de distribution débouche au niveau d'une périphérie externe du patin applicateur. Il peut être considéré comme la partie terminale du tronçon de sortie.

L'orifice de distribution est situé sur l'axe longitudinal de la tête, comme décrit dans le mode de réalisation des figures 4A et 4B. L'orifice de distribution peut être ponctuel, comme dans le mode de réalisation des figures 4A, 4B dans la variante de la figure 7, allongé ouvert, comme dans la variante des figures 6A et 6B, allongé fermé, comme dans la variante des figures 5A et 5B, ou encore annulaire ouvert ou fermé, comme dans la variante des figures 1A et 3B.

Dans le mode de réalisation et les variantes ne faisant pas partie de l'invention revendiquée qui viennent d'être décrits, le talon de raccordement est raccordé directement ou indirectement au noyau de montage. La section de liaison est rigide ou souple. L'embout est de préférence monobloc et mono-matière, mais des conceptions multi-matières par montage ou bi-injection sont aussi possibles.

## Revendications

1. Tête de distribution et d'application (3a) destinée à être associée à une unité de distribution (2), telle qu'une pompe, une valve ou un tube souple, la tête comprenant :
- un talon de raccordement (4t) destiné à être raccordé à l'unité de distribution (2),
- un noyau de montage (4n) raccordé au talon de raccordement (4t),
- un patin d'application de produit fluide (5a) monté sur le noyau de montage (4n) et destiné à venir en contact d'une surface cible, telle que la peau, pour appliquer le produit fluide sur la surface cible,
- un canal de distribution (Caa) qui traverse le talon de raccordement (4t) et le noyau de montage (4n) et qui forme un orifice de distribution (50a), le canal de distribution (Caa) comprenant un tronçon de sortie (50a) qui est formé conjointement par le noyau de montage (4n) et le patin d'application de produit fluide (5a),
**caractérisée en ce que** le talon de raccordement (4t) et le noyau de montage (4n) définissent un axe longitudinal (X), le canal de distribution (Caa) s'étendant le long de l'axe longitudinal (X) du talon de raccordement (4t) à l'orifice de distribution (50a).

2. Tête selon la revendication 1, dans laquelle le tronçon de sortie (50a) comprend des parois internes opposées qui sont respectivement formées par le noyau de montage (4n) et le patin d'application de produit fluide (5a).

3. Tête selon la revendication 1 ou 2, dans laquelle l'orifice de distribution (50a) est formé conjointement par le noyau de montage (4n) et le patin d'application de produit fluide (5a).

4. Tête selon l'une quelconque des revendications précédentes, dans laquelle l'orifice de distribution (50a) s'étend sur la périphérie externe du patin d'application de produit fluide (5a).

5. Tête selon l'une quelconque des revendications précédentes, dans laquelle le canal de distribution (Caa) comprend un tronçon axial (Caa) qui traverse le talon de raccordement (4t) et le noyau de montage (4n) en s'étendant le long de l'axe longitudinal (X).

6. Tête selon l'une quelconque la revendication 5, dans laquelle le tronçon axial (Caa) se raccorde en aval au tronçon de sortie (50a).

7. Tête selon l'une quelconque des revendications précédentes, l'un axe longitudinal (X) s'étendant au moins à travers le talon de raccordement (4t) et le noyau de montage (4n), le patin d'application (5a) étant rapporté et monté mécaniquement sur le noyau de montage (4n) selon un axe de montage (Y ; Z) qui s'étend transversalement par rapport à l'axe longitudinal (X).

8. Tête selon l'une quelconque des revendications précédentes, dans laquelle le patin d'application (5a) est réalisé en un matériau caloporteur, tel que du métal ou de la céramique, ayant avantageusement une densité supérieure à 2, pour conférer une sensation de froid au contact de la peau.

9. Tête selon l'une quelconque des revendications précédentes, dans laquelle le noyau de montage (4n) est raccordé au talon de raccordement (4t) par l'intermédiaire d'une section de liaison souple (4l) qui est également traversée par le canal de distribution (Caa).

10. Tête selon l'une quelconque des revendications précédentes, dans laquelle le noyau de montage (4n) et le talon de raccordement (4t) sont réalisés de manière monobloc et sont avantageusement traversés uniquement par le canal de distribution (Caa).

11. Tête selon l'une quelconque des revendications précédentes, dans laquelle le noyau de montage (4n) et le patin d'application (5a) forment ensemble une surface d'application destinée à venir en contact d'une surface cible.

## Patentansprüche

1. Verteilungs- und Applikationskopf (3a), der dazu vorgesehen ist, mit einer Verteilungseinheit (2) wie etwa einer Pumpe, einem Ventil oder einer nachgiebigen Tube verbunden zu werden, wobei der Kopf Folgendes umfasst:
- einen Verbindungsvorsprung (4t), der dazu bestimmt ist, mit der Verteilungseinheit (2) verbunden zu werden,
- einen Montagekern (4n), der mit dem Verbindungsvorsprung (4t) verbunden ist,
- eine Fluidprodukt-Applikationslasche (5a), die an dem Montagekern (4n) montiert ist und dazu bestimmt ist, mit einer Zieloberfläche wie etwa der Haut in Kontakt zu gelangen, um das Fluidprodukt auf die Zieloberfläche zu applizieren,
- einen Verteilungskanal (Caa), der den Verbindungsvorsprung (4t) und den Montagekern (4n) durchquert und der eine Verteilungsöffnung (50a) bildet, wobei der Verteilungskanal (Caa) ein Ausgangsteilstück (50a) aufweist, das gemeinsam durch den Montagekern (4n) und die Fluidprodukt-Applikationslasche (5a) gebildet ist,
**dadurch gekennzeichnet, dass** der Verbindungsvorsprung (4t) und der Montagekern (4n) eine Längsachse (X) definieren, wobei sich der Verteilungskanal (Caa) in Richtung der Längsachse (X) des Verbindungsvorsprungs (4t) zu der Verteilungsöffnung (50a) erstreckt.

2. Kopf nach Anspruch 1, wobei das Ausgangsteilstück (50a) einander gegenüberliegende Innenwände aufweist, die durch den Montagekern (4n) bzw. durch die Fluidprodukt-Applikationslasche (5a) gebildet sind.

3. Kopf nach Anspruch 1 oder 2, wobei die Verteilungsöffnung (50a) gemeinsam durch den Montagekern (4n) und die Fluidprodukt-Applikationslasche (5a) gebildet ist.

4. Kopf nach einem der vorhergehenden Ansprüche, wobei die Verteilungsöffnung (50a) am äußeren Umfang der Fluidprodukt-Applikationslasche (5a) verläuft.

5. Kopf nach einem der vorhergehenden Ansprüche, wobei der Verteilungskanal (Caa) ein axiales Teilstück (Caa) aufweist, das den Verbindungsvorsprung (4t) und den Montagekern (4n) durchquert und sich in Richtung der Längsachse (X) erstreckt.

6. Kopf nach Anspruch 5, wobei das axiale Teilstück (Caa) stromabseitig des Ausgangsteilstücks (50a) verbunden ist.

7. Kopf nach einem der vorhergehenden Ansprüche, wobei dann, wenn sich die Längsachse (X) wenigstens durch den Verbindungsvorsprung (4t) und durch den Montagekern (4n) erstreckt, die Applikationslasche (5a) längs einer Montageachse (Y; Z), die sich quer zu der Längsachse (X) erstreckt, an den Montagekern (4n) angefügt und daran mechanisch montiert ist.

8. Kopf nach einem der vorhergehenden Ansprüche, wobei die Applikationslasche (5a) aus einem wärmeübertragenden Material wie etwa Metall oder Keramik hergestellt ist, das vorteilhaft eine Dichte größer als 2 besitzt, um bei Kontakt mit der Haut eine Kälteempfindung hervorzurufen.

9. Kopf nach einem der vorhergehenden Ansprüche, wobei der Montagekern (4n) mit dem Verbindungsvorsprung (4t) über einen biegsamen Verbindungsabschnitt (4l) verbunden ist, der ebenfalls von dem Verteilungskanal (Caa) durchquert wird.

10. Kopf nach einem der vorhergehenden Ansprüche, wobei der Montagekern (4n) und der Verbindungsvorsprung (4t) einteilig hergestellt sind und vorteilhaft nur von dem Verbindungskanal (Caa) durchquert werden.

11. Kopf nach einem der vorhergehenden Ansprüche, wobei der Montagekern (4n) und die Applikationslasche (5a) zusammen eine Applikationsoberfläche bilden, die dazu bestimmt ist, mit einer Zieloberfläche in Kontakt zu gelangen.

## Claims

1. A dispenser and applicator head (3a) for associating with a dispenser unit (2), such as a pump, a valve, or a squeezable tube, the head comprising:
• a connection stub (4t) for connecting to the dispenser unit (2),
• an assembly core (4n) that is connected to the connection stub (4t),
• a fluid applicator pad (5a) that is mounted on the assembly core (4n) and that is for coming into contact with a target surface, such as the skin, so as to apply the fluid onto the target surface,
• a dispenser channel (Caa) that passes through the connection stub (4t) and the assembly core (4n) and that forms a dispenser orifice (50a), the dispenser channel (Caa) including an outlet segment (50a) that is formed jointly by the assembly core (4n) and by the fluid applicator pad (5a),
the dispenser and applicator head being **characterized in that** the connection stub (4t) and the assembly core (4n) define a longitudinal axis (X), the dispenser channel (Caa) extending along the longitudinal axis (X) of the connection stub (4t) to the dispenser orifice (50a).

2. A head according to claim 1, wherein the outlet segment (50a) includes facing inner walls that are formed respectively by the assembly core (4n) and by the fluid applicator pad (5a).

3. A head according to claim 1 or claim 2, wherein the dispenser orifice (50a) is formed jointly by the assembly core (4n) and by the fluid applicator pad (5a).

4. A head according to any preceding claim, wherein the dispenser orifice (50a) extends over the outer periphery of the fluid applicator pad (5a).

5. A head according to any preceding claim, wherein the dispenser channel (Caa) includes an axial segment (Caa) that passes through the connection stub (4t) and the assembly core (4n), extending along the longitudinal axis (X).

6. A head according to any one of claim 5, wherein the axial segment (Caa) is connected downstream to the outlet segment (50a).

7. A head according to any preceding claim, the one longitudinal axis (X) extending at least through the connection stub (4t) and the assembly core (4n), the applicator pad (5a) being mechanically fitted and mounted on the assembly core (4n) along a mounting axis (Y; Z) that extends transversally relative to the longitudinal axis (X).

8. A head according to any preceding claim, wherein the applicator pad (5a) is made out of a heat-transfer material, such as metal or ceramic, advantageously having a specific gravity greater than 2, so as to impart a cold sensation on contact with the skin.

9. A head according to any preceding claim, wherein the assembly core (4n) is connected to the connection stub (4t) by means of a flexible interconnection section (4f) through which the dispenser channel (Caa) also passes.

10. A head according to any preceding claim, wherein the assembly core (4n) and the connection stub (4t) are made as a single-piece part, through which only the dispenser channel (Caa) advantageously passes.

11. A head according to any preceding claim, wherein the assembly core (4n) and the applicator pad (5a) co-operate with each other to form an applicator surface for coming into contact with a target surface.
